# EUROPÄISCHE PATENTSCHRIFT

(11) **EP 0 303 052 B1**
(45) Veröffentlichungstag und Bekanntmachung des Hinweises auf die Patenterteilung: **04.03.1992**
(21) Anmeldenummer: 88110907.8
(22) Anmeldetag: 08.07.1988
(51) Int. Cl.: F23D 14/02

(54) **Gasbrenner**
Gas burner
Brûleur à gaz

(30) Priorität: 15.07.1987 AT 1783/87
(43) Veröffentlichungstag der Anmeldung: 15.02.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Kohlmann, Hans-Albrecht, D-5630 Remscheid 1 (DE); Pieper, Thomas, D-5632 Wermelskirchen (DE)
(74) Vertreter: Heim, Johann-Ludwig, Dipl.-Ing.

(56) Entgegenhaltungen:
- DE-C- 411 548
- FR-A- 2 584 798
- US-A- 763 057
- US-A- 1 228 579

## Beschreibung

Die Erfindung betrifft einen Gasbrenner mit zumindest einem Brennstab, dessen Wandung oberseitig von Austrittsöffnungen für ein Brenngas-Primärluft-Gemisch durchsetzt ist, wobei auf den Bereich oberhalb dieser Austrittsöffnungen zielende Führungen für ein nicht zündfähiges Gas oder Gasgemisch vorgesehen sind.

Aus der FR-OS 25 84 798 ist ein Durchlauf- oder Speicher-Wasserheizer mit einem atmosphärischen Gasbrenner bekanntgeworden, bei dem rezirkuliertes Abgas dem Sekundärluftstrom beigemischt und in den Bereich der Flammenwurzel der einzelnen Hauptbrennerflammen geführt wird. Dazu dient eine die Brennerspitze flankierende Abdeckung, welche seitlich der ebenen Brennerplatte Zwischenräume für den Austritt des Abgas-Sekundärluft-Gemisches bilden. Nachteilig hierbei ist neben der Beschränkung auf rezirkuliertes Abgas insbesondere auch der erhebliche Abstand der Austrittsöffnungen für das Abgas-Sekundärluft-Gemisch und das Brenngas-Primärluft-Gemisch.

Aufgabe der Erfindung ist es, einfach aufgebaute, einen homogenen Gas- oder Gasgemischstrom erzeugende Führungen anzugeben, um eine möglichst schadstofffreie Verbrennung zu erzielen.

Als ein den Brennerflammen zuzumischendes Gas-Sekundärluft-Gemisch ist empfehlenswerterweise ein luftangereichertes Brenngas zu verwenden, das infolge seines hohen Luftgehaltes nicht mehr zündfähig ist, also daß der Brenngasanteil kleiner 4,5 Vol.-% (für H-Gas) beträgt. Es kann aber auch ein pures Brenngas als Zumischung in Betracht gezogen werden sowie ein Brenngas-Luft-Gemisch mit einem Brenngasanteil von mehr als 13,4 Vol.-% (für H-Gas).

Zu vermeiden ist jedenfalls, daß unverbrauchtes Sekundärgas in den Abgaszug eintritt, wodurch eine starke CₓH_{y}-Emission verursacht werden würde. Durch eine optimierte Art der Zufuhr des Gas-Sekundärluft-Gemisches oder sonstigen Gases kann die Gesamtluftzahl abgesenkt und der Wirkungsgrad der Verbrennung verbessert werden. Zunächst wird durch diese Zufuhr die Flammentemperatur verringert und die NOₓ-Emission dadurch herabgesetzt. Ein nicht zündfähiges Gemisch aus Gas und Sekundärluft verringert nämlich den Sauerstoffgehalt dieser Sekundärluft und senkt dadurch die Flammentemperatur. Wird hingegen pures Gas zugeführt, dienen die Abgase dessen Verbrennung der Reduzierung des Sauerstoffgehaltes der Sekundärluft, und es erfolgt gewissermaßen eine Stufenverbrennung.

Für eine im Sinne der Erfindung zielführende Anordnung der Führungen des Gas-Sekundärluft-Gemisches oder puren Gases ist vor allem die Zielrichtung dieser Führung von wesentlicher Bedeutung, und es stehen diesbezüglich im Rahmen der Erfindung zwei Möglichkeiten offen, solche Anordnungen erfolgversprechend durchzuführen, ohne Gefahr zu laufen, daß unverbranntes Sekundärgas in den Abgaszug gelangt.

Eine nähere Nachbarschaft beiderlei Austrittsöffnungen kann einer ersten Lösung zufolge dadurch erzielt werden, daß ein die Führungen bildender Verteiler für das Gas oder das Gasgemisch den mit dem Brenngas-Primärluft-Gemisch gespeisten Brennstab zumindest teilweise umschließt, wobei Längsabschnitte, in denen die Gemischaustrittsöffnungen des Brennstabes mit dem Brenngas-Primärluft-Gemisch versorgt sind, mit Längsabschnitten des Verteilers, welche Austrittsöffnungen für das Gas oder das Gasgemisch aufweisen, in steter Folge wechseln. Mit dieser Maßnahme erreicht man ein sehr inniges Zusammenwirken der verschiedenen Austrittsöffnungen im Sinne der Erfindung, und zwar insbesondere dann, wenn die Austrittsöffnungen für das Gas oder das Gasgemisch schräg gegen die oberhalb der benachbarten Austrittsöffnungen für das Brenngas-Primärluft-Gemisch gelegenen Bereiche gerichtete Mündungen aufweisen.

Einer zweiten unabhängigen Lösung zufolge kann ein Verteiler für das Gas oder das Gasgemisch auch einen rohrförmigen, mit dem Brenngas-Primärluft-Gemisch gespeisten Brennstab bis an die beiden Grenzen seines die Gemischaustrittsöffnungen aufweisenden Scheitelbereiches umfassen und an den beiden Spitzen seines sichelförmigen Querschnittes Austrittsöffnungen für das Gas oder das Gasgemisch mit gegen den Scheitelbereich gerichteten Mündungen aufweisen. Die Zielrichtung der flankierenden Austrittsöffnungen kann auf diese Weise besonders gut und zuverlässig bestimmt werden, insbesondere dann, wenn der Scheitelbereich abgeflacht ausgebildet wird.

Das nicht zündfähige Gas oder Gasgemisch ist dabei vorzugsweise pures Inertgas oder ein Gemisch aus Brenngas und Sekundärluft beziehungsweise zurückgeführtem Rauchgas und Sekundärluft.

Verschiedene Ausführungsformen solcher Führungen sind mit weiteren Erfindungsmerkmalen in den Zeichnungen dargestellt und nachstehend an Hand dieser Zeichnungen erläutert.

Im einzelnen zeigen:
Figur 1 eine Teil-Draufsicht auf eine Ausführungsform eines erfindungsgemäß ausgestatteten Gasbrenners und
Figur 2 den zugehörigen Querschnitt nach II-II der Figur 1 sowie
Figur 3 einen zugehörigen Teil-Längsschnitt nach III-III der Figur 2. Die
Figuren 4 und 5 zeigen Details IV beziehungsweise V aus Figur 3 in größerem Maßstab, und
Figur 6 stellt eine weitere Ausführungsform dar, von der ein Detail VII in
Figur 7 und ein Variante in
Figur 8 dargestellt sind.

Die Figuren 1 bis 5 stellen eine Ausführungsform eines Gasbrenners dar, dergemäß ein rohrförmiger Verteiler 1 des Gas-Sekundärluft-Gemisches den mit dem Brenngas-Primärluft-Gemisch versorgten Brennstab 2 gemäß Figur 2 umschließt, wobei Längsabschnitte 3 beziehungsweise 4 dieser beiden Führungen 1 beziehungsweise 2, in denen Austrittsöffnungen 5 beziehungsweise 6 für das eine und andere der verschiedenen Gemische vorgesehen sind, einander gemäß Figur 3 abwechseln.

Die das Gas-Sekundärluft-Gemisch führenden Abschnitte 4 des Verteilers 1 sind über dessen Bodenbereich miteinander verbunden.

Die Austrittsöffnungen 6 für das Gas-Sekundärluft-Gemisch können, wie die Figuren 4 beziehungsweise 5 zeigen, radial oder schräg gegen den oberhalb der Austrittsöffnungen 5 gelegenen Bereich gerichtet sein.

Schließlich zeigen die Figuren 6 bis 8 Ausführungsformen, bei denen ein den Verteiler 7 für ein Gas-Sekundärluft-Gemisch bildendes Rohr den gleichfalls rohrförmigen, mit dem Brenngas-Primärluft-Gemisch gespeisten Brennstab 2 bis zu den beidseitigen Grenzen dessen von Gemischaustrittsöffnungen 5 durchsetzten Scheitelbereiches 7 umfaßt und an den beiden Enden des dadurch sichelförmigen Querschnittes die Austrittsöffnungen 6 für das Gas-Sekundärluft-Gemisch bildet beziehungsweise begrenzt.

Die Figur 8 zeigt eine abgewandelte Ausführungsform mit einem abgeflachten Scheitelbereich 7 des Brennstabes 2. Diese Abflachung erleichtert den Zustrom des Gas-Sekundärluft-Gemisches zu den Austrittsöffnungen 5 des Brennerstabes 2.

## Patentansprüche

1. Gasbrenner mit zumindest einem Brennstab, dessen Wandung oberseitig von Austrittsöffnungen für ein Brenngas-Primärluft-Gemisch durchsetzt ist, wobei auf den Bereich oberhalb dieser Austrittsöffnungen zielende Führungen für ein nicht zündfähiges Gas oder Gasgemisch vorgesehen sind, dadurch gekennzeichnet, daß ein die Führungen bildender Verteiler (1) für das Gas oder das Gasgemisch den mit dem Brenngas-Primärluft-Gemisch gespeisten Brennstab (2) umschließt, wobei Längsabschnitte (3), in denen die Gemisch-Austrittsöffnungen (5) des Brennstabes (2) mit dem Brenngas-Primärluft-Gemisch versorgt sind, mit Längsabschnitten (4) des Verteilers (1), welche Austrittsöffnungen (6) für das Gas oder das Gasgemisch aufweisen, in steter Folge einander abwechseln (Figuren 1 bis 5).

2. Gasbrenner nach Anspruch 1, dadurch gekennzeichnet, daß die Austrittsöffnungen (6) für das Gas oder das Gasgemisch schräg gegen die oberhalb der benachbarten Austrittsöffnungen (5) für das Brenngas-Primärluft-Gemisch gelegenen Bereiche gerichtete Mündungen aufweisen (Figur 5).

3. Gasbrenner mit zumindest einem Brennstab, dessen Wandung oberseitig von Austrittsöffnungen für ein Brenngas-Primärluft-Gemisch durchsetzt ist, wobei auf den Bereich oberhalb dieser Austrittsöffnungen zielende Führungen für ein nicht zündfähiges Gas oder Gasgemisch vorgesehen sind, dadurch gekennzeichnet, daß ein die Führungen bildender Verteiler (1) für das Gas oder das Gasgemisch einen rohrförmigen, mit dem Brenngas-Primärluft-Gemisch gespeisten Brennstab (2) bis an die beiden Grenzen seines die Gemisch-Austrittsöffnungen (5) aufweisenden Scheitelbereiches (7) umfaßt und an den beiden Spitzen seines sichelförmigen Querschnittes Austrittsöffnungen (6) für das Gas oder das Gasgemisch mit gegen den Scheitelbereich (7) gerichteten Mündungen aufweist (Figuren 6 bis 8).

4. Gasbrenner nach Anspruch 3, dadurch gekennzeichnet, daß der Scheitelbereich (7) des Brennstabes (2) abgeflacht ist (Figur 8).

5. Gasbrenner nach einem der vorangehenden Ansprüche, dadurch gekennzeichnet, daß das nicht zündfähige Gas oder Gasgemisch pures Inertgas oder ein Gemisch aus Brenngas und Sekundärluft beziehungsweise zurückgeführtem Rauchgas und Sekundärluft ist.

## Claims

1. A gas burner comprising at least one burner rod having a wall which is formed on its upper side with outlet openings for a fuel gas-primary air mixture, wherein ducts for guiding a non-ignitable gas or gas mixture are provided, which are directed to the region above said outlet openings, characterized in that a manifold (1) for distributing the gas or the gas mixture constitutes the ducts and surrounds the burner rod (2), which is supplied with the fuel gas-primary air mixture, and length portions (3) in which the mixture outlet openings (5) of the burner rod (2) are supplied with the fuel gas-primary air mixture alternate in a continuous sequence with length portions (4) of the manifold (1) which are formed with outlet openings (6) for the gas or gas mixture (Figures 1 to 5).

2. A gas burner according to claim 1, characterized in that the outlet openings (6) for the gas or gas mixture have exit portions which are obliquely directed towards the regions disposed above the adjacent outlet openings (5) for the fuel gas-primary air mixture (Figure 5).

3. A gas burenr comprising at least one burner rod having a wall which is formed on its upper side with outlet openings for a fuel gas-primary air mixture, wherein ducts for guiding a non-ignitable gas or Gasmixture are provided, which are directed to the region above said outlet openings, characterized in that a manifold (1) for distributing the gas or the gas mixture constitues the ducts and extends around the burner rod (2), which is supplied, with the fuel gas-primary air mixture, as far as to the two boundaries of its apex portion (7), which is formed with the mixture outlet openings (5), and at the two tips of its crescent-shaped cross-section has outlet openings (6) for the gas or gas mixture with exit portions directed towards the apex portion (7) (Figures 6 to 8).

4. A gas burner according to claim 3, characterized in that the apex portion (7) of the burner rod (2) is flattened (Figure 8).

5. A gas burner according to any of the preceding claims, characterized in that the non-ignitable gas or gas mixture is pure inert gas or a mixture of fuel gas and secondary air or of recycled flue gas and secondary air.

## Revendications

1. Brûleur à gaz avec au moins une rampe dont la face supérieure comporte des orifices de sortie pour un mélange d'air primaire/gaz combustible, des canalisations pour un gaz ou un mélange gazeux non combustible étant dirigées sur la zone au-dessus de ces orifices, caractérisé par le fait qu'un distributeur (1) formant les canalisations pour le gaz ou le mélange gazeux non combustible, entoure la rampe (2) alimentée en mélange d'air primaire/gaz combustible, des sections (3) comportant les orifices (5) de la rampe (2) alternant avec des sections (4) du distributeur (1), munies d'orifices de sortie (6) pour le gaz ou le mélange gazeux non combustible (fig. 1 à 5).

2. Brûleur à gaz suivant la revendication 1, caractérisé par le fait que les orifices (6) pour le gaz ou le mélange gazeux présentent des ouvertures orientées en biais sur les zones au-dessus des orifices (5) pour le mélange d'air primaire/gaz combustible (fig. 5).

3. Brûleur à gaz avec au moins une rampe dont la face supérieure comporte des orifices de sortie pour un mélange d'air primaire/gaz combustible, des canalisations pour un gaz ou un mélange gazeux non combustible étant dirigées sur la zone au-dessus de ces orifices, caractérisé par le fait qu'un distributeur (1) formant les canalisations pour le gaz ou le mélange gazeux non combustible, entoure une rampe (2) tubulaire alimentée en mélange d'air primaire/gaz combustible, jusqu'aux bords de la zone (7) comportant les orifices de sortie (5) du mélange, et présente aux deux pointes de sa section en forme de faucille des orifices de sortie (6) pour le gaz ou le mélange gazeux, dont les ouvertures sont dirigées sur la zone (7) (fig. 6 à 8).

4. Brûleur à gaz suivant la revendication 3, caractérisé par le fait que la zone (7) de la rampe (2) est aplatie (fig. 8).

5. Brûleur à gaz suivant l'une des revendications précédentes, caractérisé par le fait que le gaz ou le mélange gazeux non combustible est du gaz inerte pur ou un mélange de gaz combustible et d'air secondaire ou de gaz de fumée reconduit et d'air secondaire.
